# EUROPÄISCHE PATENTSCHRIFT

(11) **EP 0 515 875 B1**
(45) Veröffentlichungstag und Bekanntmachung des Hinweises auf die Patenterteilung: **15.06.1994**
(21) Anmeldenummer: 92107607.1
(22) Anmeldetag: 06.05.1992
(51) Int. Cl.: E06B 3/10

(54) **Lamellierte Holzprofilleiste zur Erstellung von Blend- und/oder Flügelrahmen bei der Herstellung von Bauteilen, insbesondere Fenstern und Türen sowie Verfahren zu ihrer Herstellung**
Laminated wooden section member for making frames, especially for doors or windows and their manufacturing method
Profilé en bois stratifié pour la fabrication de cadres notamment de portes et fenêtres, et leur procédé de fabrication

(30) Priorität: 28.05.1991 DE 4117403
(43) Veröffentlichungstag der Anmeldung: 02.12.1992
(73) Patentinhaber: GLUNZ AG, 59063 Hamm (DE)
(72) Erfinder: Harbach, Walter, W-3400 Göttingen (DE); Remme, Stefan, Dr., W-4470 Meppen (DE); Richter, Peter, W-4700 Hamm 1 (DE)
(74) Vertreter: Rehberg, Elmar, Dipl.-Ing.

(56) Entgegenhaltungen:
- EP-A- 0 092 699
- EP-A- 0 320 803
- DE-A- 3 417 412
- DE-A- 3 815 846

## Beschreibung

Die Erfindung bezieht sich auf eine lamellierte Holzprofilleiste zur Erstellung von Blend- und/oder Flügelrahmen bei der Herstellung von Fenstern, Türen o. dgl., mit mehreren, jeweils rechteckigen Querschnitt aufweisenden Lamellen, deren einander zugekehrte Oberflächen miteinander über eine Verleimung verbunden sind und deren sich etwa senkrecht zu den verleimten Oberflächen erstreckende Oberflächen durch eine Fräsung maßgenau nachgearbeitet sind. Die Erfindung umfaßt auch ein Verfahren zur Herstellung einer lamellierten Holzprofilleiste, bei dem mehrere Lamellen über eine Verleimung miteinander verbunden werden und der endgültige Profilquerschnitt durch Fräsen nachgearbeitet wird. Bei der Herstellung von Holsfenstern und ähnlichen Rahmenteilen werden Holzprofilleisten eingesetzt, aus denen durch Gehrungsschnitte Abschnitte gebildet und zu Rahmen zusammengefügt werden. Obwohl ein Fenster ein technisches Bauteil ist, sind die Anforderungen insbesondere an Maßgenauigkeit, Stabilität und Oberflächenaussehen erheblich gestiegen. So kann z. B. die Forderung nach Astfreiheit in der Oberfläche bei Fenstern aus Profilleisten aus Vollholz - insbesondere bei der Verwendung von Nadelhölzern - durch den Einsatz bester und damit teuerer Holzqualitäten erfüllt werden.

Es sind deshalb lamellierte Holzprofilleisten, auch Kanteln genannt, bekannt, die aus mehreren Lamellen aus Vollholz zusammengesetzt sind. Die Lamellen weist jeweils rechteckigen Querschnitt, etwa in Form eines schmalen Bretts, auf und sind über eine Verleimung miteinander verbunden, wobei sich die verleimten Oberflächen in den Haupterstreckungsebenen der Lamellen befinden. In der Schrift "Lamellierte Holzfensterprofile" des Informationsdiensts Holz der Arbeitsgemeinschaft Holz e.V. sind solche Holzprofilleisten der eingangs beschriebenen Art mit allen Vor- und Nachteilen, Anforderungen und Eigenschaften beschrieben. Die Lamellen, manchmal auch Brettpapier genannt, bestehen aus Vollholz mit für den Querschnitt der zu erstellenden Holzprofilleiste geeignetem Querschnitt. In der Regel sind mindestens drei Lamellen zu einer Holzprofilleiste zusammengefügt. Bei zweiteiligen Querschnitten muß besonders darauf geachtet werden, daß Holz gleicher Struktur verleimt wird, um eine Verzugsfreiheit zu erzielen. Bei der Herstellung solcher lamellierter Holzprofilleisten entfällt ein wesentlicher Arbeitsteil auf die Vorbereitung und Sortierung der Lamellen. Die einzelnen Lamellen werden durch Hobeln in die rechteckige Form gebracht. Die einzelnen Lamellen werden hinsichtlich Astfreiheit, Struktur, Abstandder Jahresringe usw. sortiert und zusammengestellt, wobei optisch nicht ganz befriedigende Lamellen im Mittelbereich der Holzprofilleiste untergebracht werden können. Verzogene Lamellen müssen aussortiert werden. Immerhin aber ist an die Auswahl und den Einsatz der Lamellen eine erhebliche Qualitätsanforderung zu stellen, wenn verwindungssteife und witterungsbeständige Holzprofilleisten und dann aus diesen entsprechende Fenster, Türen o. dgl. erstellt werden sollen. Die Lamellen werden entweder in Rechteckform oder auch in
L-, T- oder Z-Form aufeinandergelegt und miteinander verleimt. Anschließend erfolgt ein Fräsvorgang auf allen vier Seiten der Holzprofilleiste, um die geforderte Maßhaltigkeit der Holzprofilleiste zu erzielen. Durch das Fräsen auf allen vier Seiten der Holzprofilleiste entsteht ein erheblicher Abfall. Das Fräsen an den beiden Oberflächen der Holzprofilleiste, die parallel zu den Hauptebenen der Lamellen liegen, ist erforderlich, weil die Lamellen durch Hobeln nur mit relativ großen Toleranzen herstellbar sind. Bei solchen Holzprofilleisten bestehen festgelegte Anforderungen an die Lamellen einerseits, den Aufbau des Querschnitts der Holzprofilleisten, das Oberflächenaussehen und die technischen Eigenschaften. Der Aufbau des Querschnitts der Holzprofilleisten soll symmetrisch und die Holzstruktur der einzelnen Lamellen gleich sein. Die äußeren Lamellen sollen gleich dick sein und aus einer Holzart bestehen. Zum Einsatz kommen insbesondere Kiefer, Fichte, Lärche, Douglasie, in geringem Maß auch Eiche sowie die Tropenhölzer Meranti, Mahagoni usw. Die Lamellen werden mit thermoplastischen Leimen verleimt, die auch wetterbeständig sein sollen. Die Leimfuge soll jedoch der direkten Außenbewitterung nicht ausgesetzt werden. Demzufolge muß die Leimfuge parallel zur Haupterstreckungsebene des Fensters verlaufen. Die äußeren Lamellen sollen mindestens 15 mm dick sein. Die Lamellen müssen von solcher Beschaffenheit und Anordnung zueinander sein, daß eine Rißgefahr vermieden wird. Eine Verzugsfreiheit kann nur bedingt erreicht werden, weil die Lamellen als Vollholz einen natürlichen Werkstoff darstellen, also keinen Holzwerkstoff. Dabei muß auf die unterschiedliche Beanspruchung von Holzprofilleisten an Fenstern z. B. auf der Außenseite relativ zur Raumseite geachtet werden. Wenn es sich aus konstruktiven Gründen nicht vermeiden läßt, die Leimfuge der Außenbewitterung preiszugeben, dann muß die Verleimung unter Einsatz eines Resorzinharzleims erfolgen. Ansonsten genügen Polyvenylacetate als Leime, die der Beanspruchungsgruppe B4 gemäß DIN entsprechen müssen. Bei der Herstellung der lamellierten Holzprofilleisten muß auch auf den Feuchtegehalt des Vollholzes im Bereich der Lamellen geachtet werden. Es darf keine Feuchtedifferenz größer 2 % vorliegen, wenn die Verleimung erfolgt. Es ist eine besondere Holzqualität für die Decklagen, also für die äußeren Lamellen, einzuhalten. Für die Mittellagen sind Abweichungen zulässig. Unzulässig sind jedoch Braun- oder Rotfäule, Insektenfraßstellen, Querrisse, Äste, deren Durchmesser größer als die halbe Lamellenbreite ist, Drehwuchs und Faserneigung größer 2 cm/m. Die dicke der Lamellen sollte 15 mm nicht unterschreiten. Die Lamellen können am besten in Rechteckform, also mit übereinstimmender Breite und Anordnung, eingesetzt werden, weil hier ohne Weiteres der Preßdruck auf alle Leimfugen gleichmäßig wirken kann. Bei L-, Z- oder T-förmiger Anordnung muß auf die Preßdruckverteilung geachtet werden, damit eine vollflächige Verbindung in der Leimfuge erreicht wird. Die Lamellen müssen in der Dicke und in der Breite jeweils eine Bearbeitungszugabe von ca. 4 mm aufweisen, woraus der erhebliche Abfall beim Fräsen der vier Seiten erkennbar ist. Die Leimfuge kann an den Lamellen als gehobelte glatte Flächen vorbereitet sein. Es ist jedoch auch eine Zinken- oder Wellenform zulässig, die freilich eine zusätzliche Bearbeitung erforderlich macht. Grundsätzlich ist jede Jahresringlage möglich. Diese sollte jedoch innerhalb einer Holzprofilleiste gleichmäßig, also nicht unterschiedlich sein. Dies ist erforderlich, um die Formstabilität zu sichern und Spannungsrisse zu vermeiden. Auch der Verlauf der Holzstruktur (Jahresringlage, Jahresringbreite, Spätholzanteil) hat einen Einfluß auf die Haltbarkeit der Leimfugen. Schließlich ist es aufwendig, Holzprofilleisten größerer Länge herzustellen. Hierzu müssen Längsstöße durch eine Keilverzinkung in Form von Minizinken gebildet und in den Mittellagen verleimt werden. Für Längsstöße in den Decklagen gelten besondere Anforderungen.

Die Erstellung lamellierter Holzprofilleisten für die Herstellung von Fenster, Türen o. dgl. ist insgesamt sehr aufwendig und demzufolge auch kostspielig. Nur bei Einhaltung entsprechender Vorschriften und erheblicher Sortierarbeit lassen sich Holzprofilleisten für Fenster erzeugen, die den Anforderungen gerecht werden.

Aus der EP-PS 92 699 ist ein Verfahren zur Herstellung von isocyanatverleimten mitteldichten Faserplatten bekannt. Das Zellulose enthaltende Material wird unter Druck mit Dampf behandelt und aufbereitet. Es wird eine einen Blasgang aufweisende Blasvorrichtung benutzt. Die heißen und nassen Fasern werden teilweise entwässert und zu einer Matte geformt, die unter Einwirkung von Hitze und Druck zu einer Platte verformt wird. Als Bindemittel wird organisches Isocyanat benutzt, welches auf die heißen und nassen Fasern aus dem Aufbereiter im Blasgang aufgetragen wird. Die Verwendung eines Polyisocyanats als Bindemittel hat den Vorteil der erhöhten Feuchtebeständigkeit, so daß bei solchen Platten die Trocknungskosten reduziert sind. Auch gute Eigenschaften für Außenanwendung erscheinen denkbar.

Weiterhin sind Holzspanplatten seit langem bekannt. Diese stellen den typischen Holzwerkstoff dar, bei dem Holzspäne miteinander verleimt sind, so daß ein innerhalb der Schichtung weitgehend homogener Werkstoff entsteht. Phenolharzverleimte Holzspanplatten sind jedoch beispielsweise hydrophil und daher für den Außeneinsatz nicht geeignet. In der Regel werden Holzprofilleisten im Möbelbau verwendet. Isocyanatverleimte Holzpspanplatten werden im Innenbereich, z. B. bei der Erstellung eines Fußbodens, zu Verkleidungszwecken im Bad oder auch einmal als der Bewitterung nicht unmittelbar ausgesetzte Dachschalung eingesetzt. Holzspanplatten mit besonderen Güteanforderungen sind weiterhin zulässig für die Außenhaut von Wänden von Fertighäusern, wenn dort ein Wetterschutz aufgebracht ist. Ein solcher Wetterschutz besteht aus einer Vorsatzschale aus Putz, Klinker o. dgl. Hieraus ist erkennbar, daß es bis heute nicht gelungen ist, ein der Außenbewitterung üblicherweise zugängliches Fenster aus einem Holzwerkstoff aufzubauen. Die bekannte unzureichende Maßhaltigkeit von Holzspanplatten bei Feuchteeinwirkung stellt hier einen Hinderungsgrund dar.

Aus der EP 0 320 803 A2 ist ein quaderförmiger Holzkörper zum Herausarbeiten von Holzbauteilen bekannt. Der quaderförmige Holzkörper wird dadurch hergestellt, daß mehrere Holzfaserplatten ganzflächig miteinander verleimt werden. Aus diesem Plattenstapel lassen sich dann einzelne Holzbauteile herausarbeiten, wie sie beispielsweise für den Formen-, Modell- und Vorrichtungsbau sinnvoll sind. Es ist auch möglich, Flügelrahmen von Türen aus diesem Material herauszuarbeiten und einzusetzen. Auch tragende Bauteile können auf diese Weise erzeugt werden, wobei jeweils mit erheblichem Abfall gerechnet werden muß.

Der Erfindung liegt die Aufgabe zugrunde, Holzprofilleisten, die für die Erstellung von Rahmen bei der Herstellung von Fenstern, Türen o. dgl. geeignet sind, aufzuzeigen, die einfacher als bisher gefertigt werden können.

Erfindungsgemäß wird dies bei einer lamellierten Holzprofilleiste der eingangs beschriebenen Art dadurch erreicht, daß die Lamellen aus Streifen aus isocyanatverleimten, mitteldichten Faserplatten (MDF-Platten) bestehen. Die Lamellen bestehen also nicht mehr aus Vollholz, sondern dem angegebenen Holzwerkstoff.

Damit werden erhebliche Vorteile erreicht. Es entfällt die gesamte Sortierarbeit, die beim Stand der Technik einen erheblichen Anteil an den Gesamtfertigungskosten ausmacht. Da mitteldichte Faserplatten in ihrer Dicke maßgenau durch Schleifen hergestellt werden, entfällt die Fräsbearbeitung an den beiden Oberflächen, die parallel zu den Leimfugen liegen. Die Nacharbeit durch Fräsen beschränkt sich damit auf nur zwei Seiten, wodurch sich auch die beim Fräsen eingesetzten Werkzeuge vereinfachen. Der beim Fräsen anfallende Abfall ist sehr viel geringer als im Stand der Technik, da die Lamellen in der Dicke ohne Weiteres maßgenau eingesetzt werden können. Die erstellten Holzprofilleisten weisen eine dichtere Oberfläche als bei Vollholz auf, wodurch sich ein verminderter Beschichtungsaufwand bei der Oberflächenveredlung ergibt. Diese Oberflächenveredlung kann weiterhin vorteilhaft und auch zweckmäßig bereits beim Hersteller der Holzprofilleisten erbracht werden. Auch kann in einfacher Weise ein Holzschutzmittel bei der Herstellung der MDF-Platten homogen eingearbeitet werden. Die aus solchen Holzprofilleisten erstellten Rahmen an Fenstern, Türen o. dgl. sind in überraschender Weise wetterbeständig. Während Holzwerkstoffe seit Jahrzehnten bekannt sind, sind bisher keine Fenster daraus erstellt worden. Diese technische Fehlvorstellung kann mit isocyanatverleimten MDF-Platten beseitigt werden.

Weiterhin ist vorteilhaft, daß zur Erstellung der Lamellen aus den mitteldichten Faserplatten auch Abfallholz, insbesondere Industrierestholz, eingesetzt werden kann, aus dem ohne Weiteres ein hochwertiges Produkt entsteht. Die gesamten Probleme der Astfreiheit, Fehlerfreiheit, Holzstruktur usw., wie sie bei Holzprofilleisten aus Lamellen aus Vollholz auftreten, entfallen. Lamellen aus Streifen aus isocyanatverleimten MDF-Platten und die daraus erstellten Holzprofilleisten weisen eine Maßstabilität über Langzeit auf. Die Holzprofilleisten sind auch ohne Weiteres in großen Längen herstellbar, beispielsweise als Profilleisten in Längen von 5 oder auch 6 m. Die Anordnung von Längsstößen entfällt. Die neue Holzprofilleiste eignet sich nicht nur zur Erstellung von Holzfenstern, sondern auch für die Erstellung von Holz/Aluminium-Konstruktions-Elementen.

Die Holzprofilleiste kann zumindest auf ihrer wesentlichen Oberfläche mit einer Beschichtung, Beplankung o. dgl., z. B. aus einer Kunststoffolie, umgeben sein. Dieser Oberflächenschutz wird vorteilhaft werksseitig nach dem Verleimen der Lamellen aufgebracht und damit vor dem Schneiden der Holzprofilleiste auf Gehrung. Damit entfällt eine Oberflächenbearbeitung bei den mit der Erstellung von Fenstern, Türen o. dgl. befaßten Betrieben.

Das Verfahren zur Herstellung einer lamellierten Holzprofilleiste kennzeichnet sich erfindungsgemäß dadurch, daß die Lamellen aus Streifen aus isocyanatverleimten, geschliffenen, mitteldichten Faserplatten (MDF-Platten) geschnitten werden, und daß das Fräsen lediglich auf den einander gegenüberliegenden, sich senkrecht zu den geschliffenen Oberflächen erstreckenden Oberflächen erfolgt. Es gelten hier die gleichen Vorteile, wie sie oben bereits angeführt wurden.

Vorteilhaft können die Lamellen mit einer gegenüber Vollholz geringeren Toleranz geschnitten werden, wodurch sich der Abfall nochmals reduziert.

Die Holzprofilleiste kann mit einer Beschichtung, Beplankung o. dgl. versehen werden, bevor das Zuschneiden zu Rahmenprofilabschnitten erfolgt. Auch dies vereinfacht die Herstellung der Fenster insgesamt.

Kernpunkt der Erfindung ist die Verwendung von isocyanatverleimten mitteldichten Faserplatten (MDF-Platten) als Lamellen für Holzprofilleisten für die Herstellung von Fenstern, Türen o. dgl.

Die Herstellung einer Holzprofilleiste und ihre Weiterverarbeitung wird anhand der beigefügten Zeichnung nochmals schematisch verdeutlicht. Mitteldichte Faserplatten 1, beispielsweise in den Abmessungen 5 m x 2,5 m, deren beide in den Haupterstreckungsebenen liegende Oberflächen maßhaltig geschliffen sind, werden in Streifen geschnitten, so daß hieraus Lamellen 2 entstehen. Die Breite der Lamellen 2 kann je nach Erfordernis und Querschnittsaufbau der Holzprofilleiste unterschiedlich sein. Mehrere solcher Lamellen 2 werden zu einer Rohkantel 3 zusammengefügt, wobei eine Verklebung an Leimfugen 4 erfolgt. Die Rohkantel 3 ist bereits im Bereich ihrer beiden Oberflächen, die parallel zu den Leimfugen 4 liegen, maßgenau. Die Rohkantel 3 weist hier Z-förmigen Querschnitt auf.

Es schließt sich ein Fräsvorgang an den beiden Seiten der Rohkantel 3 an, deren Oberflächen senkrecht zu den Leimfugen 4 liegen. Nach dem Fräsen entsteht die Holzprofilleisten 5, wobei die Ecken entsprechend abgerundet werden und Nuten 6 und vertiefte Rillen 7, beispielsweise für den Einsatz eines Dichtungsprofils o. dgl., eingefräst werden. Die Holzprofilleiste 5 kann auf ihrer gesamten Oberfläche mit einer Lackierung oder einer anderen Oberflächenbehandlung veredelt werden. Auch ist es möglich, eine Beplankung, Beschichtung o. dgl. 8 aufzubringen, die sich über die wesentliche Oberfläche der Holzprofilleiste 5 hinweg erstreckt. Damit wird eine optisch einwandfreie Oberfläche geschaffen, die zudem beim Hersteller der Holzprofilleisten 5 aufgebracht wird.

In den weiterverarbeitenden Betrieben erfolgt das Schneiden der Holzprofilleisten 5 in entsprechend lange Abschnitte 9, wobei die Verbindung im Bereich der Gehrungen 10 zueinander in bekannter Weise erfolgt, so daß damit aus der Holzprofilleiste 5 ein Blend- oder Flügelrahmen 11 entsteht, wie er für Fenster, Türen o. dgl. benötigt wird.

### Bezugszeichenliste:

- 1: = mitteldichte Faserplatte
- 2: = Lamelle
- 3: = Rohkantel
- 4: = Leimfuge
- 5: = Holzprofilleiste
- 6: = Nut
- 7: = Rille
- 8: = Beschichtung
- 9: = Abschnitt
- 10: = Gehrung
- 11: = Blend- oder Flügelrahmen

## Patentansprüche

1. Lamellierte Holzprofilleiste zur Erstellung von Blend- und/oder Flügelrahmen bei der Herstellung von Bauteilen, insbesondere Fenstern oder Türen, mit mehreren jeweils rechteckigen Querschnitt aufweisenden Lamellen, deren einander zugekehrte Oberflächen miteinander über eine Verleimung verbunden sind und deren sich etwa senkrecht zu den verleimten Oberflächen erstreckende Oberflächen durch eine Fräsung maßgenau nachgearbeitet sind, dadurch gekennzeichnet, daß die Lamellen (2) aus Streifen aus isocyanatverleimten mitteldichten Faserplatten (1) (MDF-Platten) bestehen.

2. Holzprofilleiste nach Anspruch 1, dadurch gekennzeichnet, daß die Holzprofilleiste (5) zumindest auf ihrer wesentlichen Oberfläche mit einer Beschichtung oder Beplankung (8), z. B. aus einer Kunststoffolie, umgeben ist.

3. Verfahren zur Herstellung einer lamellierten Holzprofilleiste nach Anspruch 1 oder 2, bei dem mehrere Lamellen über eine Verleimung miteinander verbunden werden und der endgültige Profilquerschnitt durch Fräsen nachgearbeitet wird, dadurch gekennzeichnet, daß die Lamellen (2) als Streifen aus isocyanatverleimten, geschliffenen mitteldichten Faserplatten (1) (MDF-Platten) geschnitten werden, und daß das Fräsen lediglich auf den zwei einander gegenüberliegenden, sich senkrecht zu den geschliffenen Oberflächen erstreckenden Oberflächen erfolgt.

4. Verfahren nach Anspruch 3, dadurch gekennzeichnet, daß die Lamellen (2) mit einer gegenüber Vollholz geringeren Toleranz geschnitten werden.

5. Verfahren nach Anspruch 3 oder 4, dadurch gekennzeichnet, daß die Holzprofilleiste (5) mit einer Beschichtung oder Beplankung (8) versehen wird, bevor das Zuschneiden zu Rahmenprofilabschnitten erfolgt.

6. Verwendung von Streifen aus isocyanatverleimten mitteldichten Faserplatten (1) (MDF-Platten) als Lamellen (2) für Holzprofilleisten (5) zur Erstellung von Blend- und/oder Flügelrahmen bei der Herstellung von Bauteilen, insbesondere Fenstern oder Türen.

## Claims

1. Laminated wood profile strip for the setting-up of blind and/or sash frames in the manufacture of structural members, in particular windows or doors, with several laminae which each display rectangular cross-section and the mutually facing surfaces of which are connected together by a gluing and the surfaces of which extending about perpendicularly to the glued surfaces are finished accurately to size by a milling, characterised thereby, that the laminae (2) consist of strips of medium density fibre plates (1) (MDF plates) glued together with isocyanate.

2. Laminated wood profile strip according to claim 1, characterised thereby, that the wood profile strip (5) is surrounded with a coating or sheathing (8), for example of a synthetic material foil, at least on its essential surface.

3. Method for the production of a laminated wood profile strip according to claim 1 or 2, in which several laminae are connected together by a gluing and the final cross-section is finished by milling, characterised thereby, that the laminae (2) are cut as strips out of sanded medium density fibre plates (1) (MDF plates) glued together with isocyanate and that the milling takes place merely on the two mutually opposite surfaces extending perpendicularly to the sanded surfaces.

4. Method according to claim 3, characterised thereby, that the laminae (2) are cut with a closer tolerance than for solid wood.

5. Method according to claim 3 or 4, characterised thereby, that the wood profile strip (5) is provided with a coating or sheathing (8) before the cutting to size into frame profile portions takes place.

6. Use of strips of medium density fibre plates (1) (MDF plates) glued together with isocyanate as laminae (2) for wood profile strips (5) for the setting-up of blind and/or sash frames in the manufacture of structural members, in particular windows or doors.

## Revendications

1. Liteau profilé en bois lamellé pour la construction de dormants et/ou de cadres de battants dans la fabrication d'éléments de construction, en particulier de fenêtres ou de portes, avec plusieurs lamelles présentant chacune une section rectangulaire, dont les surfaces se faisant face sont assemblées par collage et dont les surfaces sensiblement perpendiculaires aux surfaces collées sont usinées aux dimensions exactes par fraisage,
**caractérisé** en ce que les lamelles (2) sont constituées de bandes provenant de panneaux de fibres (1) de moyenne densité (panneaux MDF) collés à l'isocyanate.

2. Liteau profilé en bois selon la revendication 1, caractérisé en ce que le liteau profilé (5) en bois est entouré, au moins sur sa surface principale, d'un revêtement ou d'un placage (8), par exemple d'un film plastique.

3. Procédé de fabrication d'un liteau profilé en bois lamellé selon la revendication 1 ou 2, dans lequel plusieurs lamelles sont assemblées par collage et la section profilée finale est usinée par fraisage, **caractérisé** en ce que les lamelles (2) sont découpées sous la forme de bandes provenant d'un panneau de fibres (1) de moyenne densité (panneaux MDF) collés à l'isocyanate et poncés, et en ce que le fraisage a lieu seulement sur les deux surfaces opposées l'une à l'autre, s'étendant perpendiculairement aux surfaces poncées.

4. Procédé selon la revendication 3, caractérisé en ce que les lamelles (2) sont découpées à une tolérance plus étroite que le bois massif.

5. Procédé selon la revendication 3 ou 4, caractérisé en ce que le liteau profilé (5) en bois est muni d'un revêtement ou d'un placage (8) avant la réalisation du découpage en sections de profilé d'encadrement.

6. Utilisation de bandes provenant de panneaux de fibres (1) de moyenne densité (panneaux MDF) collés à l'isocyanate, comme lamelles (2) pour des liteaux profilés (5) en bois pour la fabrication de dormants et/ou de cadres de battants dans la fabrication d'éléments de construction, en particulier de fenêtres ou de portes.
